# EUROPÄISCHE PATENTSCHRIFT

(11) **EP 0 688 942 B1**
(45) Veröffentlichungstag und Bekanntmachung des Hinweises auf die Patenterteilung: **14.10.1998**
(21) Anmeldenummer: 95107227.1
(22) Anmeldetag: 12.05.1995
(51) Int. Cl.: F01P 11/02, F01P 7/16

(54) **Kühlvorrichtung für einen flüssigkeitsgekühlten Verbrennungsmotor eines Kraftfahrzeuges**
Cooling device for a liquid-cooled internal combustion engine of a motor vehicle
Dispositif de refroidissement pour moteur à combustion interne refroidi par liquide d'un véhicule automobile

(30) Priorität: 24.06.1994 DE 4422272
(43) Veröffentlichungstag der Anmeldung: 27.12.1995
(73) Patentinhaber: Bayerische Motoren Werke Aktiengesellschaft, 80788 München (DE)
(72) Erfinder: Mader, Reinhard, D-82576 Pfaffenhofen (DE); Deussen, Norbert, Dr., D-81927 München (DE)

(56) Entgegenhaltungen:
- EP-A- 0 644 320
- DE-A- 4 324 178
- US-A- 4 615 316

## Beschreibung

Die Erfindung betrifft eine Kühlvorrichtung für einen flüssigkeitsgekühlten Verbrennungsmotor eines Kraftfahrzeuges mit einem an die Vor- und Rücklaufleitung des Kühlkreislaufes des Verbrennungsmotors angeschlossenen Kühler, der entweder selbst eine verschließbare Einfüllöffnung aufweist oder mit einem Ausgleichsbehälter mit einer verschließbaren Einfüllöffnung strömungsverbunden ist, und mit einem temperaturgesteuerten Thermostatventil, durch das das Kühlmittel ganz oder teilweise entweder durch den Kühler hindurchgeleitet oder durch eine Kurzschlußleitung zwischen der Vor- und Rücklaufleitung am Kühler vorbeigeführt wird, wobei das Thermostatventil elektrisch beheizbar ist, um die Kühlmitteltemperatur im Kühlkreislauf des Verbrennungsmotors auf einen im Vergleich zum unbeheizten Zustand niederen Wert zu begrenzen bzw. zu verringern.

Eine Kühlvorrichtung eingangs genannter Art ist in der noch nicht veröffentlichten deutschen Patentanmeldung P 43 24 178 beschrieben. Bei dieser Kühlvorrichtung ist das temperaturgesteuerte Thermostatventil derart ausgelegt, daß sich die Kühlmitteltemperatur ohne Beheizung des Dehnstoffelementes des Thermostatventils im Warmlaufbetrieb und/oder im Mischbetrieb auf eine obere Grenztemperatur einregelt. Bei dieser Kühlvorrichtung ist eine Steuereinheit vorgesehen, die abhängig von erfaßten Betriebs- und/oder Umweltgrößen des Verbrennungsmotors die Beheizung des Dehnstoffelementes bei Bedarf freigibt, um die Betriebsweise der Kühlvorrichtung vom Warmlaufbetrieb oder vom Mischbetrieb der oberen Arbeitsgrenztemperatur hin zum Mischbetrieb oder Kühlbetrieb einer gegenüber der oberen Arbeitsgrenztemperatur niedrigeren Kühlmitteltemperatur zu verlagern. Da bei dieser Kühlanlage das Dehnstoffelement des Thermostatventils in Abhängigkeit von erfaßten Betriebs- und/oder Umweltgrößen des Verbrennungsmotors erfolgt, ist zur Steuerung der Beheizung des Dehnstoffelements eine elektronische Steuereinheit erforderlich, in der die erfaßten Betriebs- und/oder Umweltgrößen des Verbrennungsmotors in geeigneter Weise verarbeitet und zur Steuerung der Beheizung des Dehnstoffelementes herangezogen werden.

Die obere Arbeitsgrenztemperatur ist vorzugsweise gleich der verbrauchsgünstigsten Betriebstemperatur des Verbrennungsmotors und ist geringfügig kleiner als die maximal zulässige Betriebstemperatur des Verbrennungsmotors. Vorzugsweise liegt die obere Arbeitsgrenztemperatur über 100° Celsius, insbesondere bei circa 105° Celsius. Die maximal zulässige Betriebstemperatur ist die höchstmögliche Temperatur mit der der Verbrennungsmotor im Normalbetrieb über längere Zeit störungsfrei betrieben werden kann. Dadurch wird auch bei Ausfall der elektrischen Beheizung des Dehnstoffelements eine Beschädigung des Verbrennungsmotors verhindert. üblicherweise liegt die maximal zulässige Betriebstemperatur zwischen 105° Celsius und 120° Celsius.

Wird das Dehnstoffelement nicht elektrisch beheizt, stellt sich ein Öffnungsquerschnitt zum Kühler hin ausschließlich in Abhängigkeit von der Kühlmitteltemperatur ein. Dieser Öffnungsquerschnitt bewirkt ein Einregeln der Kühlmitteltemperatur auf die definierte obere Arbeitsgrenztemperatur. Dabei wird das Dehnstoffelement zum Beispiel durch Auswahl eines entsprechenden Materials mit temperaturabhängigen Dichte und durch eine geeignete konstruktive Ausgestaltung so ausgelegt, daß bei der definierten oberen Arbeitsgrenztemperatur der Öffnunqsquerschnitt des Kühlers noch nicht maximal ist, das heißt, kein reiner Kühlerbetrieb erreicht wird. So ist durch zusätzliches Beheizen des Dehnstoffelementes eine weitere Vergrößerung des öffnungsquerschnittes und damit eine Verlagerung in Richtung des Kühlerbetriebes hin möglich.

Aus der EP 0 184 196 B1 ist ferner eine Kühlvorrichtung bekannt, die eine Nebenstromrücklaufleitung von dem mit der Einfüllöffnung versehenen Ausgleichsbehälter unter Umgehung des Thermostatventils hin zum Anschluß der Rücklaufleitung an der Brennkraftmaschine enthält. Zum Befüllen des Kühlsystems mit Kühlmittel bei der Erstbefüllung oder bei der Wiederbefüllung wird das Kühlmittel durch die Einfüllöffnung eingefüllt. Es verteilt sich über die Nebenstromrücklaufleitung unter Umgehung des Thermostatventils im Kühlkreislauf des Verbrennungsmotors. Von dem Verbrennungsmotor aus strömt das Kühlmittel über die Rücklaufleitung in den Kühler. Da die Leitungsquerschnitte nach den Anforderungen im Betrieb des Kühlsystems ausgestaltet sind, ist der Befüllvorgang zeitraubend, da in der Regel die Nebenstromrücklaufleitung einen geringeren Durchmesser als die Vorlauf- und Rücklaufleitung aufweist und gleichzeitig das temperaturgesteuerte Thermostatventil das kalte Kühlmittel durch die Kurzschlußleitung und nicht durch den Kühler hindurch führt.

Um sicherzugehen, daß nach einer Befüllung kein größeres Luftnest im Kühlsystem bestehen bleibt, wird der Verbrennungsmotor bei geöffneter Einfüllöffnung im Leerlauf einige Zeit betrieben. Um die Verbrauchs- und Emissionsanforderungen des Verbrennungsmotors zu erfüllen, wird der Verbrennungsmotor in der Warmlaufphase und im Teillastbetrieb bei erhöhten Kühlmitteltemperaturen bis oberhalb der Siedetemperatur des Kühlmittels betrieben. Entsprechend dieser Kühlmitteltemperaturvorgaben ist die öffnungstemperatur des Thermostatventils ausgelegt. Wird nun nach dem Befüllen des Kühlsystems der Verbrennungsmotor bei geöffnetem Kühlsystem betrieben, so spricht das temperaturgesteuerte Thermostatventil nicht oder nur sehr gering an, wenn die bei Umgebungsdruck auftretende Siedetemperatur des Kühlmittels erreicht wird. Es kann also während des Befüllens des Kühlers im Leerlauf bei geöffneter Einfüllöffnung im Kühlkreislauf des Verbrennungsmotors eine Kühlmitteltemperatur auftreten, die oberhalb der Siedetemperatur liegt, da das Thermostatventil das Kühlmittel aufgrund der hohen Ansprechtemperatur des Thermostatventils im wesentlichen durch die Kurzschlußleitung zwischen der Vorlaufleitung und der Rücklaufleitung und nicht durch den Kühler leitet. Wenn bei geöffnetem Ausgleichsbehälter im Kühlsystem Kühlmitteltemperaturen oberhalb der Siedetemperatur bei Umgebungsdruck auftreten, dann wird beim Öffnen des Thermostatventils das heiße Kühlmittel - teilweise geysirartig - durch den Kühlervorlauf bzw. Ausgleichsbehältervorlauf und die Befüllöffnung ausgeworfen.

Weiterhin ist aus der EP 0 644 320 A1 (Stand der Technik gemäß Art. 54(3) EPÜ eine Kühlvorrichtung bekannt, bei der eine Zwangsbestromung des Thermostatventils vorgenommen wird, wenn der Deckel der Einfüllöffnung des Kühlers abgenommen ist. Somit kann die Kühlflüssigkeit bei Umgebungsdruck die Siedetemperatur nicht erreichen. Dabei ist jedoch ein eigens dafür vorgesehener, mit dem Deckel wirkverbundener elektrischer Schalter erforderlich, der üblicherweise bei einer Kühlvorrichtung nicht vorhanden ist.

Es ist daher Aufgabe der Erfindung, während des Befüllens des Kühlsystemes und der sich daran anschließenden Ent-lüftungsphase des Kühlsystemes bei geöffneter Einfüllöffnung des Kühlers bzw. Ausgleichsbehälters sicherzustellen, daß die Entlüftung vor dem Erreichen der Siedetemperatur abgeschlossen wird bzw. daß das Thermostatventil vor dem Erreichen der Siedetemperatur öffnet und damit die Temperatur nicht weiter ansteigt.

Diese Aufgabe wird erfindungsgemäß dadurch gelöst, daß die vom Kraftfahrzeug nach dem Fahrzeugstart zurückgelegte Wegstrecke mit einer Grenzwegstrecke verglichen wird, die derart festgelegt ist, daß beim Zurücklegen der Grenzwegstrecke im üblichen Fahrbetrieb die Kühlmitteltemperatur im Kühlkreislauf des Verbrennungsmotors deutlich unter der Öffnungstemperatur des unbestromten Thermostatventils und damit unter der Siedetemperatur bleibt, und daß das Thermostatventil vom Fahrzeugstart weg so lange bestromt wird, als die nach dem Fahrzeugstart zurückgelegte Wegstrecke kleiner als die Grenzwegstrecke ist.

Da während der Warmlaufphase des Verbrennungsmotors unmittelbar nach einem Befüllen des Kühlers, während der die Einfüllöffnung zur Entlüftung des Kühlsystems geöffnet bleibt, keine großen Wegstrecken zurückgelegt werden, wird durch die Erfindung erreicht, daß das Thermostatventil während des gesamten Warmlauf- und Entlüftungsvorganges permanent bestromt wird. Durch die Bestromung und damit elektrische Beheizung des Thermostatventils wird erreicht, daß die Kühlmitteltemperatur im Kühlkreislauf des Verbrennungsmotors auf einen im Vergleich zum unbeheizten Zustand niederen Wert, nämlich auf einen Wert unterhalb der Siedetemperatur des Kühlmittels bei Umgebungsdruck begrenzt wird. Wenn nun bei zunehmender Erwärmung des Kühlmittels im Kühlkreislauf des Verbrennungsmotors das Thermostatventil öffnet, dann öffnet es bereits bei einer im Vergleich zur Siedetemperatur des Kühlmittels niederer Temperatur. Dies hat zur Folge, daß das nunmehr in den Kühler bzw. in dessen Ausgleichsbehälter gelangende Kühlmittel aufgrund der niederen Temperatur nicht durch die Einfüllöffnung ausgeworfen wird und damit die Verbrühungsgefahr für die Befüllperson beseitigt ist.

Da das Fahrzeuggeschwindigkeitssignal im Fahrzeug bereits vorliegt, kann die zurückgelegte Wegstrecke gemäß dem Unteranspruch 2 vorteilhaft durch Integration des Fahrzeuggeschwindigkeitssignals bestimmt werden.

Gemäß einer weiteren vorteilhaften Weiterbildung der Erfindung wird die Grenzwegstrecke in Abhängigkeit von der Kühlmitteltemperatur beim Fahrzeugstart festgelegt. Dies bedeutet, daß die Grenzwegstrecke um so länger festgelegt wird, je niedriger die Kühlmitteltemperatur beim Fahrzeugstart ist.

Im folgenden wird ein Ausführungsbeispiel der Erfindung anhand der Figuren näher erläutert. Es zeigen:
- Figur 1: eine erfindungsgemäße Kühlvorrichtung und
- Figur 2: ein Wegstrecke-Zeit- bzw. Kühlmitteltemperatur-Zeit-Diagramm zur Verdeutlichung der Bestimmung der Grenzwegstrecke.

Die in Figur 1 dargestellte Kühlvorrichtung für einen Verbrennungsmotor 10 umfaßt einen Kühler 11, der mit einem Ausgleichsbehälter 12 mit einer verschließbaren Einfüllöffnung 13 strömungsverbunden ist. Zwischen dem Kühlkreislauf 14 des Verbrennungsmotors 10 und dem Ausgleichsbehälter 12 ist eine Kühlmittelpumpe 15 vorgesehen, die eine Strömung des Kühlmittels in die mit Pfeilen gekennzeichnete Richtung erzeugt. Der Kühlmittelaustritt des Kühlkreislaufes 14 des Verbrennungsmotors 10 ist mit einem temperaturgesteuerten Thermostatventil 16 verbunden. Von diesem Thermostatventil 16 führt eine Rücklaufleitung 17 zum Eingang 18 des Kühlers 11. Vom Ausgang 19 des Kühlers 11 führt eine Vorlaufleitung 20 zum Thermostatventil 16. Dieses ist ferner über eine Kurzschlußleitung 21 mit einem Eingang 22 der Kühlmittelpumpe 15 verbunden.

Die Kühlvorrichtung arbeitet im wesentlichen in drei Betriebsweisen. In einer ersten Betriebsweise, dem sogenannten Warmlaufbetrieb, insbesondere nach dem Kaltstart des Verbrennungsmotors 10, ist das Thermostatventil 16, das beispielsweise ein in der Figur nicht dargestelltes Dehnstoffelement enthält, von der Steuereinheit 23 so eingestellt, daß die vom Kühlkreislauf 14 des Verbrennungsmotors 10 kommende Kühlmittelströmung über die Kurzschlußleitung 21 und die Kühlmittelpumpe 15 zum Kühlkreislauf 14 des Verbrennungsmotors 10 zurückgeführt wird. In einer zweiten Betriebsweise arbeitet die Kühlanlage im Mischbetrieb, das heißt, das vom Kühlkreislauf 14 des Verbrennungsmotors 10 kommende Kühlmittel läuft teilweise durch den Kühler 11 und teilweise über die Kurzschlußleitung 21 zurück zum Kühlkreislauf 14 des Verbrennungsmotors 10. In einer dritten Betriebsweise arbeitet die Kühlanlage im Kühlerbetrieb, das heißt, das vom Kühlkreislauf des Verbrennungsmotors 10 kommende Kühlmittel wird im wesentlichen vollständig durch den Kühler 11 hindurch zum Kühlkreislauf 14 des Verbrennungsmotors 10 zurückgeführt.

Die Betriebsweise der Kühlvorrichtung kann durch Beheizen des Thermostatventils 16, das heißt, zum Beispiel durch Beheizen des Dehnstoffelementes über eine elektrische Leitung 24 bei entsprechender Ansteuerung durch das Steuergerät 23 in Richtung des Kühlerbetriebs verstellt bzw. vollständig auf Kühlerbetrieb umgeschaltet werden.

Damit verringert sich das Temperaturniveau des Kühlmittels, das durch den Temperatursensor 25 gemessen und über die Leitung 26 der Steuereinheit 23 zugeführt wird, gegenüber dem bei einer Betriebsweise ohne Beheizung des Thermostatventils 16 erreichten Temperaturniveau. Das Steuergerät 23, das die Versorgung des Thermostatventils 16 mit elektrischer Energie über die Leitung 24 vornimmt, erhält neben der Kühlmitteltemperatur noch weitere Betriebsgrößen des Verbrennungsmotors 10. Beispielsweise kann im in der Figur nicht dargestellten Sammler der Luftansaugleitung des Verbrennungsmotors 10 ein weiterer in der Figur nicht dargestellter Temperatursensor angeordnet sein, der die Temperatur der Ansaugluft erfaßt und an das Steuergerät 23 weitergibt. Vorzugsweise ist das Steuergerät 23 in einer elektronischen Motorsteuerung integriert.

Üblicherweise wird also über die Leitung 24, die mit dem Ausgang des Steuergeräts 23 verbunden ist, das Thermostatventil 16 in Abhängigkeit von der Kühlmitteltemperatur und anderen Betriebsgrößen der Brennkraftmaschine elektrisch beheizt. Die Möglichkeit der elektrischen Beheizung des Thermostatventils 16 wird erfindungsgemäß zur schnellen und sicheren Befüllung des gesamten Kühlsystems 11 genutzt. Bei der erfindungsgemäßen Kühlvorrichtung wird dazu die vom Kraftfahrzeug nach dem Fahrzeugstart zurückgelegte Wegstrecke mit einer Grenzwegstrecke verglichen. Diese Grenzwegstrecke wird dabei derart festgelegt, daß bei Zurücklegen der Grenzwegstrecke im üblichen Fahrbetrieb die Kühlmitteltemperatur im Kühlkreislauf 14 des Verbrennungsmotors 10 deutlich unter der Siedetemperatur bleibt. Während des Zurücklegens der gesamten Grenzwegstrecke bleibt das Thermostatventil 16 bestromt, mit der Folge, daß das Thermostatventil 16 schon bei Kühlmitteltemperaturen deutlich unterhalb der Siedetemperatur des Kühlmittels die Kühlmittel strömung des Kühlkreislaufes 14 des Verbrennungsmotors 10 über den Kühler 11 leitet. Es wird dadurch erreicht, daß sich die Kühl flüssigkeit im Kühlkreislauf 14 des Verbrennungsmotors 10 nicht über die Siedetemperatur bei Umgebungsdruck hinaus erwärmen kann. Dies hat zur Folge, daß das nunmehr in den Kühler 11 sowie in dessen Ausgleichsbehälter 12 gelangende Kühlmittel aufgrund der niedrigeren Temperatur nicht durch die geöffnete Einfüllöffnung 13 des Ausgleichsbehälters 12 ausgeworfen wird, wodurch die Verbrühungsgefahr für die Befüllperson beseitigt ist.

In dem Diagramm von Figur 2 ist auf der Abszisse die Zeit t und auf der Ordinate einmal die Wegstrecke s und zudem die Kühlmitteltemperatur ϑ_{KM} aufgetragen. In diesem Diagramm zeigt die Kurve ϑ_{KM} einen typischen Temperaturverlauf des Kühlmittels beim üblichen Fahrbetrieb des Kraftfahrzeuges. Die Kurve s zeigt die dabei zurückgelegte Wegstrecke s in Abhängigkeit von der Zeit t. Wird beispielsweise bei dem Diagramm in Figur 2 die Grenzwegstrecke auf den Wert s_{grenz} festgelegt, dann würde sich im normalen Fahrbetrieb gemäß der Kennlinie ϑ_{KM} eine Kühlmitteltemperatur von circa 50° Celsius einstellen. Damit wird durch die erfindungsgemäße Kühlvorrichtung erreicht, daß einerseits beim Befüllen des Kühlers die Kühlmitteltemperatur stets deutlich unter der Siedetemperatur bleibt und damit die Befüllung gefahrlos erfolgen kann und daß sich andererseits im normalen Fahrbetrieb in der Warmlaufphase des Verbrennungsmotors 10 im Kühlkreislauf 14 Kühlmitteltemperaturen oberhalb der Siedetemperatur einstellen, was eine Verbrauchsreduzierung in der Warmlaufphase des Verbrennungsmotors zur Folge hat.

## Patentansprüche

1. Kühlvorrichtung für einen flüssigkeitsgekühlten Verbrennungsmotor eines Kraftfahrzeuges mit einem an die Vor- und Rücklaufleitung des Kühlkreislaufes des Verbrennungsmotors angeschlossenen Kühler, der entweder selbst eine verschließbare Einfüllöffnung aufweist oder mit einem Ausgleichsbehälter mit einer verschließbaren Einfüllöffnung strömungsverbunden ist, und mit einem temperaturgesteuerten Thermostatventil, durch das das Kühlmittel ganz oder teilweise entweder durch den Kühler hindurchgeleitet oder durch eine Kurzschlußleitung zwischen der Vor- und Rücklaufleitung am Kühler vorbeigeführt wird, wobei das Thermostatventil elektrisch beheizbar ist, um die Kühlmitteltemperatur im Kühlkreislauf des Verbrennungsmotors auf einen im Vergleich zum unbeheizten Zustand niedereren Wert zu begrenzen bzw. zu verringern, wobei die vom Kraftfahrzeug nach dem Fahrzeugstart zurückgelegte Wegstrecke (s) mit einer Grenzwegstrecke (s_{grenz}) verglichen wird, die derart festgelegt ist, daß beim Zurücklegen der Grenzwegstrecke (s_{grenz}) im üblichen Fahrbetrieb die Kühlmitteltemperatur ϑ_{KM} im Kühlkreislauf (14) des Verbrennungsmotors (10) deutlich unter der Öffnungstemperatur des unbestromten Thermostatventils und damit unter der Siedetemperatur auch bei Umgebungsdruck bei geöffneter Einfüllöffnung des Kühlers bleibt und daß das Thermostatventil (16) vom Fahrzeugstart weg so lange bestromt wird, als die nach dem Fahrzeugstart zurückgelegte Wegstrecke (s) kleiner als die Grenzwegstrecke (s_{grenz}) ist.

2. Kühlvorrichtung nach Anspruch 1, dadurch gekennzeichnet, daß die zurückgelegte Wegstrecke (s) durch Integration des Fahrzeuggeschwindigkeitssignals bestimmt wird.

3. Kühlvorrichtung nach Anspruch 1 oder Anspruch 2, dadurch gekennzeichnet, daß die Grenzwegstrecke (s_{grenz}) in Abhängigkeit von der Kühlmitteltemperatur (ϑ_{KM}) beim Fahrzeugstart festgelegt wird.

## Claims

1. A device for cooling a liquid-cooled internal combustion engine of a vehicle, comprising a radiator connected to the flow duct and return duct of the engine cooling circuit and either itself having a closable filling opening or comprising a compensating container with a closable filling opening and connected for flow purposes, the device also comprising a temperature-controlled thermostat valve through which some or all of the coolant is conveyed through the radiator or past the radiator through a short-circuit duct between the flow duct and the return duct, wherein the thermostat valve is electrically heatable in order to lower the temperature of the coolant in the cooling circuit of the internal combustion engine or limit it to a lower value than the state when unheated, wherein the distance (s) travelled by the vehicle after starting is compared with a limiting distance (s_{grenz}) which is defined such that when the limiting distance (s_{grenz}) is travelled under normal conditions the coolant temperature ϑ_{KM} in the cooling circuit (14) of the engine (10) is appreciably below the opening temperature of the thermostat valve when nothing is flowing through it and consequently remains below the boiling point even at ambient pressure when the filling opening of the radiator is open, and after the vehicle starts a flow is produced through the thermostat valve (16) as long as the distance (s) travelled after the vehicle starts is less than the limiting distance (s_{grenz}).

2. A cooling device according to claim 1, **characterised in that** the distance (s) travelled is determined by integrating the vehicle speed signal.

3. A cooling device according to claim 1 or claim 2, **characterised in that** the limiting distance (s_{grenz}) is defined in dependence on the coolant temperature (ϑ_{KM}) when the vehicle starts.

## Revendications

1. Dispositif de refroidissement pour un moteur à combustion interne de véhicule automobile refroidi par liquide, comprenant un radiateur raccordé à une conduite d'arrivée et à une conduite de retour du circuit de refroidissement du moteur à combustion interne, ce radiateur comportant soit lui-même un orifice de remplissage susceptible d'être fermé, soit un orifice de remplissage qui peut se fermer et est relié de façon à communiquer avec un vase d'expansion, ainsi qu'une soupape thermostatique à commande par la température, qui fait passer le liquide de refroidissement soit en totalité, soit en partie, à travers le radiateur ou par une conduite de court-circuit entre la conduite d'aller et la conduite de retour du radiateur, la soupape thermostatique étant chauffée électriquement pour limiter ou diminuer la température du liquide de refroidissement du circuit de refroidissement du moteur à combustion interne à une valeur plus faible que celle comparée à l'état non chauffé,
caractérisé en ce que
la course (s) parcourue par le véhicule automobile après son démarrage est comparée à une valeur limite (sₗᵢₘ) fixée pour qu'en parcourant la course limite (sₗᵢₘ) en mode de fonctionnement usuel, la température du liquide de refroidissement (ϑ_{KM}) dans le circuit de refroidissement (14) du moteur à combustion interne (10) soit significativement en dessous de la température d'ouverture de la soupape thermostatique non alimentée électriquement, et inférieure à la température d'ébullition même pour une pression ambiante pour laquelle l'orifice de remplissage du radiateur reste ouvert, et en ce que la soupape thermostatique (16) est alimentée, après le démarrage du véhicule, aussi longtemps que la course (s) parcourue après le démarrage du véhicule est inférieure à la course limite (sₗᵢₘ).

2. Dispositif de refroidissement selon la revendication 1,
caractérisé en ce que
la course (s) parcourue est définie par intégration du signal de vitesse du véhicule.

3. Dispositif de refroidissement selon la revendication 1 ou 2,
caractérisé en ce que
la course limite (sₗᵢₘ) est fixée en fonction de la température (ϑₗₘ) du liquide de refroidissement au démarrage du véhicule.
